# EUROPÄISCHE PATENTSCHRIFT

(11) **EP 1 300 316 B1**
(45) Veröffentlichungstag und Bekanntmachung des Hinweises auf die Patenterteilung: **24.01.2007**
(21) Anmeldenummer: 02090277.1
(22) Anmeldetag: 24.07.2002
(51) Int. Cl.: B61L 25/02

(54) **Fahrzeugkonfiguration**
Vehicle configuration
Configuration de véhicule

(30) Priorität: 09.08.2001 DE 10139319
(43) Veröffentlichungstag der Anmeldung: 09.04.2003
(73) Patentinhaber: SIEMENS AKTIENGESELLSCHAFT, 80333 München (DE)
(72) Erfinder: Mueller, Bernd, 38124 Braunschweig (DE); Rosenkranz, Uwe, 38104 Braunschweig (DE); Scheunemann, Reinhard, 38162 Cremlingen (DE)

(56) Entgegenhaltungen:
- EP-A- 0 593 910
- DE-A- 19 950 395
- DE-C- 4 423 673

## Beschreibung

Die Erfindung betrifft eine Fahrzeugkonfiguration gemäß dem Oberbegriff des Patentanspruches. Für die Steuerung und Überwachung von Schienenfahrzeugen werden, insbesondere im grenzüberschreitenden Verkehr, sehr unterschiedliche Systeme eingesetzt. Europaweit wird deshalb intensiv am Aufbau eines einheitlichen Zugsicherungs- und Steuerungssystems, dem ETCS (european train control system) gearbeitet. Das ETCS beruht auf einen Baukastensystem, bestehend aus verschiedenen Zugsicherungselementen, die über standardisierte Schnittstellen verfügen. Zu diesen Zugsicherungselementen gehören punktförmige Zugbeeinflussung, linienförmige Zugbeeinflussung und eine zentrale Weg- und Geschwindigkeitsmesseinrichtung für steuerungstechnische Zwecke. Alle diese Einrichtungen benötigen als Eingangsparameter aktuelle Positionsdaten, wobei die Positionsdatenerfassung der linienförmigen Zugbeeinflussung als nach Cenelec-Norm signaltechnisch sicher und die der zentralen Weg- und Geschwindigkeitsmesseinrichtung als signaltechnisch nicht sicher einzustufen sind. Die punktförmige Zugbeeinflussung muss signaltechnisch sicher ausgelegt sein. In einer aus der DE 37 07 497 A1 bekannten Fahrzeugkonfiguration sind für signaltechnisch sichere und nicht sicherere Fahrzeugeinrichtungen zur Ermittlung von Geschwindigkeiten und Positionsdaten jeweils eigene Einrichtungen, nämlich Linienzugbeeinflussung und Radimpulsgeber, vorgesehen. Nachteilig ist dabei vor allem die Installation mehrere Fahrzeugkomponenten zur Erarbeitung gleicher Informationen. Außerdem sind diese peripheren Komponenten mit den dazugehörigen Schnittstellen und Datenleitungen nicht gerade aufwandsarm zu installieren und zu betreiben.

Aus der DE 195 32 104 C1 ist ein Verfahren zur Positionsdatenerfassung bekannt, bei dem drei mittels unterschiedlicher Messverfahren gewonnene Positionsdaten miteinander korreliert werden. Sicherheitstechnische Aspekte finden dabei keine Berücksichtigung.

Der Erfindung liegt die Aufgabe zugrunde, eine Fahrzeugkonfiguration gattungsgemäßer Art anzugeben, die hinsichtlich der Positionsdatenerfassung und der Datenverarbeitung vereinfacht ist, wobei die zusätzlich zu installierende Zugsicherungskomponente, insbesondere eine punktförmige Zugbeeinflussung, signaltechnisch sichere Ausgabedaten liefern soll.

Die Aufgabe wird erfindungsgemäß mit den kennzeichnenden Merkmalen des Patentanspruchs gelöst. Die Positionsdaten für die punktförmige Zugbeeinflussung werden dabei quasi durch Verifizierung der signaltechnisch nicht sicheren, aber hochgenauen Positionsdaten der zentralen Weg- und Geschwindigkeitsmesseinrichtung mittels der signaltechnisch sicheren, aber weniger genauen Positionsdaten der linienförmigen Zugbeeinflussung gewonnen. Die punktförmige Zugbeeinflussung benötigt somit keine eigene Sensorik für die Positionsdatenerfassung mehr. Stattdessen werden die Positionsdaten anderer Einrichtungen mitbenutzt. Zur Zusammenführung der Positionsdaten ist ein Datenbus, insbesondere ein multifunctional vehicle bus vorgesehen. Dieser multifunctional vehicle bus verbindet die Zugsicherungskompomenten untereinander und mit anderen Komponenten der Leittechnik, wobei eine einheitliche Schnittstellenarchitektur verwendbar ist. Durch Nutzung des multifunctional vehicle bus ist eine sehr schnelle und einfache Übertragung der Positionsdaten verschiedener Quellen zu den Datenverarbeitungskomponenten der punktförmigen Zugbeeinflussung möglich. Teure Kabelverbindungen können durch die Busstruktur entfallen. Um die signaltechnisch sichere Übertragung der signaltechnisch sicheren Positionsdaten der linienförmigen Zugbeeinflussung auf dem signaltechnisch als nicht sicher eingestuften Datenbus zu ermöglichen, werden die Positionsdaten mit einem zyklischen Code-Sicherungsanhang versehen und über den Datenbus hinreichend häufig periodisch an die punktförmige Zugbeeinflussung übertragen. Diese dekodiert die Daten nach dem gleichen Code-Sicherungsverfahren und nutzt die signaltechnisch sicheren Positionsdaten als Referenzwerte zur Beurteilung, ob die auf dem gleichen Wege, jedoch ohne Code-Sicherung übertragenen signaltechnisch nicht sicheren Positionsdaten der zentralen Weg- und Geschwindigkeitsmesseinrichtung für die Verarbeitungsprozesse der punktförmigen Zugbeeinflussung verwendet werden dürfen. Es wird davon ausgegangen, dass bei Unterschreitung einer Maximaldifferenz zwischen den beiden Positionsdaten verschiedener Quellen die genaueren Positionsdaten der zentralen Weg- und Geschwindigkeitsmesseinrichtung als sicher genug gelten können, da sie relativ nahe zu den Referenzwerten liegen. Anderenfalls werden die Referenzdaten selbst als die zu verarbeitenden Eingangsdaten der punktförmigen Zugbeeinflussung verwendet.

Die Erfindung wird nachfolgend anhand eines figürlich dargestellten Ausführungsbeispiels näher erläutert. Die einzige Figur veranschaulicht schematisch die Nutzung von Positionsdaten x₁ und x₂ verschiedener Quellen für eine zusätzliche Einrichtung. Die Quelle für die Positionsdaten x₁ ist Bestandteil einer Linienzugbeeinflussung LZB, während die Positionsdaten x₂ von der zentralen Weg- und Geschwindigkeitsmesseinrichtung ZWG, die an sich für steuerungstechnische Zwecke bestimmt ist, stammen. Die signaltechnisch sicher ermittelten Positionsdaten x₁ werden codiert COD und auf einen multifunctional vehicle bus MVB übertragen. Die signaltechnisch nicht sicheren, aber genaueren Positionsdaten x₂ werden direkt in den multifunctional vehicle bus MVB eingespeist. Nach dem Auslesen der LZB-Positionsdaten x₁ werden diese decodiert DEC. Auf diese Weise lassen sich die signaltechnisch sicheren LZB-Positionsdaten x₁ über den signaltechnisch nicht sicheren multifunctional vehicle bus MVB übertragen. Die LZB-Positionsdaten x₁ und die ZWG-Positionsdaten x₂ werden einem Vergleicher V zugeführt, der die von Vorzeichen unabhängige Absolutdifferenz |x₁ - x₂ mit einer zulässigen Maximaldifferenz Δₘₐₓ vergleicht. Falls die Maximaldifferenz Δₘₐₓ unterschritten ist, wird der sehr genaue, aber signaltechnisch nicht sichere Positionswert x₂ als Eingangsgröße für die punktförmige Zugbeeinflussung ZUB verwendet. Anderenfalls wird aus Sicherheitsgründen der signaltechnisch sichere Positionswert x₁ verwendet. Auf diese Weise ist die punktförmige Zugbeeinflussung ZUB in jedem Fall als signaltechnisch sicher zu bewerten. Der an sich signaltechnisch nicht sichere Positionswert x₂ kann als sicher genug eingestuft werden, wenn x₂ sehr nahe bei x₁ liegt. Die zulässige Maximaldifferenz Δₘₐₓ zwischen beiden Werten x₁ und x₂ wird entsprechend festgelegt.

## Patentansprüche

1. Fahrzeugkonfiguration für eine positionsdatenverarbeitende zusätzliche Einrichtung (ZUB), wobei die Fahrzeugkonfiguration eine erste Einrichtung (LZB) mit signaltechnisch sicherer Postionsdatenerfassung und eine zweite Einrichtung (ZWG) mit genauerer, jedoch signaltechnisch nicht sicherer Positionsdatenerfassung für steuerungstechnische Zwecke, umfasst,
**dadurch gekennzeichnet,**
**dass** die Positionsdaten (x₁ und x₂) der ersten und der zweiten Einrichtung (LZB, ZWG) einem signaltechnisch nicht sicheren Übertragungsweg (MVB) zugeführt sind, wobei die signaltechnisch sicheren Positionsdaten (x₁) zur signaltechnisch sicheren Übertragung mit einer Kodierung (COD) versehen sind, dass die von der ersten und der zweiten Einrichtung (LZB, ZWG) generierten Positionsdaten (x₁ und x₂) der zusätzlichen Einrichtung (ZUB) zugeführt sind, dass Mittel zur Dekodierung (DEC) der signaltechnisch sicheren Positionsdaten (x₁) und Vergleichsmittel (V) zum Vergleich einer aus zeitgleich ermittelten dekodierten signaltechnisch sicheren und signaltechnisch nicht sicherer Positionsdaten (x₁ und x₂) gebildeten Absolutdifferenz (|x₁ - x₂|) mit einer Maximaldifferenz ((Δₘₐₓ) vorgesehen sind, wobei unterhalb der Maximaldifferenz (Δₘₐₓ) die signaltechnisch nicht sicheren Positionsdaten (x₂) der zusätzlichen Einrichtung (ZUB) als die zu verarbeitenden Eingangsdaten zugeführt sind, sonst die dekordierten, signaltechnisch sicheren Positionsdaten (x₁).

## Claims

1. Vehicle configuration for a position-data-processing additional device (ZUB), the vehicle configuration comprising a first device (LZB) with position data detection which is secure in terms of signal technology, and a second device (ZWG) with precise position data detection which is however not secure in terms of signal technology, for control purposes, **characterized in that** the position data (x₁ and x₂) of the first and second devices (LZB, ZWG) is fed to a transmission path (MVB) which is not secure in terms of signal technology, the position data (x₁) which is secure in terms of signal technology being provided, for the purpose of secure transmission in terms of signal technology, with a code (COD), **in that** the position data (x₁ and x₂) which is generated by the first and second devices (LZB, ZWG) is fed to the additional device (ZUB), **in that** means for decoding (DEC) the position data (x₁) which is secure in terms of signal technology and comparison means (V) for comparing an absolute difference (|x₁ - x₂|) which is formed from simultaneously acquired, decoded position data (x₁) which is secure in terms of signal technology and position data (x₂) which is not secure in terms of signal technology, with a maximum difference (Δₘₐₓ), are provided, wherein below the maximum difference (Δₘₐₓ) the position data (x₂) which is not secure in terms of signal technology is fed to the additional device (ZUB) as the input data to be processed and otherwise the decoded position data (x₁) which is secure in terms of signal technology is fed to said additional device (ZUB).

## Revendications

1. Configuration de véhicule pour un dispositif (ZUB) supplémentaire de traitement de données de position, la configuration de véhicule comprenant un premier dispositif (LZB) de saisie, sûr du point de vue de la technique du signal, de données de position et un deuxième dispositif (ZWG) de saisie plus précis mais qui n'est pas sûr du point de vue de la technique du signal de données de position à des fins de technique de commande,
**caractérisée**
**en ce que** les données (x₁ et x₂) de position du premier et du deuxième dispositif (LZB, ZWG) sont envoyées à une voie (MVB) de transmission qui n'est pas sûre du point de vue de la technique du signal, les données (x₁) de position, sûres du point de vue de la technique du signal, étant munies, pour une transmission sûre du point de vue de la technique du signal, d'un codage (COD), en ce que les données (x₁ et x₂) de position engendrées par le premier et par le deuxième dispositif (LZB, ZWG) sont envoyées au dispositif (ZUB) supplémentaire, en ce qu'il est prévu des moyens de décodage (DEC) des données (x₁) de position, sûres du point de vue de la technique du signal, et des moyens (V) de comparaison pour comparer une différence (lx₁ - x₂|) absolue formée de données (x₁ et x₂) de position, sûres du point de vue de la technique du signal, et donc sûres du point de vue de la technique du signal décodé, en étant déterminées en même temps à une différence (Δₘₐₓ) maximum, dans laquelle, en dessous de la différence (Δₘₐₓ) maximum, les données (x₂) de position qui ne sont pas sûres du point de vue de la technique du signal sont envoyées au dispositif (ZUB) supplémentaire en tant que données d'entrée à traiter, et sinon, ce sont les données (x₁) de position décodées et sûres du point de vue de la technique du signal.
